# EUROPÄISCHE PATENTSCHRIFT

(11) **EP 3 408 599 B1**
(45) Veröffentlichungstag und Bekanntmachung des Hinweises auf die Patenterteilung: **05.11.2025**
(21) Anmeldenummer: 17701793.6
(22) Anmeldetag: 25.01.2017
(51) Int. Cl.: F25D 3/08, B65D 81/38

(54) **TRANSPORTBEHÄLTERSYSTEM UND TRANSPORTBEHÄLTER**
TRANSPORT CONTAINER SYSTEM AND TRANSPORT CONTAINER
SYSTEME CONTENEUR DE TRANSPORT ET CONTENEUR DE TRANSPORT

(30) Priorität: 28.01.2016 DE 202016000525 U; 22.02.2016 DE 202016001097 U
(43) Veröffentlichungstag der Anmeldung: 05.12.2018
(73) Patentinhaber: va-Q-tec Thermal Solutions GmbH, 97080 Würzburg (DE)
(72) Erfinder: KUHN, Joachim, 97074 Würzburg (DE); TARASCHEWSKI, Thomas, 97070 Würzburg (DE); ESCHENBACH, Fabian, 97228 Rottendorf (DE); SEEMANN, Benjamin, 97072 Würzburg (DE); KELLERMANN, Fritz, 97230 Estenfeld (DE)
(74) Vertreter: Von Rohr Patentanwälte Partnerschaft mbB
(86) Internationale Anmeldenummer: PCT/EP2017/025014
(87) Internationale Veröffentlichungsnummer: WO 2017/129377

(56) Entgegenhaltungen:
- EP-A2- 2 700 891
- BE-A- 433 648
- GB-A- 2 523 726
- JP-A- 2013 085 550
- JP-B2- 4 778 856
- JP-U- S5 399 667
- JP-U- S59 150 763
- US-A- 4 065 336
- US-A- 4 528 439
- US-B1- 6 244 458

## Beschreibung

Die Erfindung betrifft ein Transportbehältersystem mit den Merkmalen des Oberbegriffs von Anspruch 1 sowie einen Innenbehälter für ein Transportbehältersystem, mit den Merkmalen des Oberbegriffs von Anspruch 8. Schließlich betrifft die Erfindung auch einen Deckel für einen Transportbehälter mit den Merkmalen des Oberbegriffs von Anspruch 13.

Transportbehältersysteme der in Rede stehenden Art sind aus der Praxis vielfältig bekannt. Sie dienen beispielsweise dazu, den Transport von pharmazeutischen Waren im Warenverteilkreislauf der pharmazeutischen Industrie zu organisieren. Im Fachjargon bezeichnet man ein solches Transportbehältersystem als "Returnable Domestic Shipper" (RDS; RDS-Box).

Aus dem Stand der Technik (EP 2 700 891 A2) ist ein Transportbehältersystem bekannt, das zunächst einen Außenbehälter aus einem steifen, widerstandsfähigen Material aufweist, der aus einem wannenförmigen, einen Boden und einen Mantel aufweisenden Unterteil und einem das Unterteil an der offenen Seite verschließenden Deckel besteht. Der Außenbehälter und sein Deckel können beispielsweise aus thermoplastischem oder duroplastischem Kunststoffmaterial, aber auch aus Metall oder aus Verbundmaterialien bestehen. Der Deckel kann auf das Unterteil lose aufsetzbar sein, er kann aber auch über entsprechende Scharnierelemente einseitig angelenkt und gegebenenfalls auf der gegenüberliegenden Seite in irgendeiner Weise verschließbar sein. Im Einzelnen wird das im zuvor erläuterten Stand der Technik ausführlich erläutert.

Bei dem bekannten Transportbehältersystem befindet sich im Außenbehälter ein in das Unterteil des Außenbehälters eingesetzter, wannenförmiger Innenbehälter, der einen Innenboden und einen Innenmantel aufweist. Der Innenbehälter bildet einen nach oben offenen Aufnahmeraum für Transportgut. Dieser Innenbehälter, dort als "liner" bezeichnet, kann selbst aus steifem, widerstandsfähigem Material bestehen, also aus ähnlichen Materialien wie der Außenbehälter. Bevorzugt besteht er aus thermisch isolierendem Material.

Der Innenbehälter ist bei dem bekannten Transportbehältersystem in den Abmessungen kleiner ausgeführt als das Unterteil des Außenbehälters, so dass am Mantel und auch am Boden zwischen Innenbehälter und Außenbehälter ein Abstand vorhanden ist. In diesem Abstand sind sowohl am Boden als auch an den Wandungen des Mantels zwischen dem Innenbehälter und dem Außenbehälter passend bemessene Vakuumisolationspaneele angeordnet. Am oberen Rand hat der Innenbehälter einen nach außen über den Innenmantel hinausreichenden umlaufenden Kragen, durch den der Abstand zwischen dem Innenbehälter und dem Außenbehälter überdeckt ist, so dass von oben hier keine Fremdkörper eintreten können.

Die Wandungen des Innenmantels verlaufen vom Innenboden des Innenbehälters aus nach oben leicht konisch auseinander.

Im Aufnahmeraum des Innenbehälters ist auf dem Innenboden ein plattenförmiges Latentwärmespeicherelement angeordnet, dessen Außenabmessungen genau den Innenabmessungen des Innenbodens im Aufnahmeraum, also dessen lichter Länge und dessen lichter Breite, entsprechen. Randseitig verbleibt ein minimaler Spalt, so dass das Latentwärmespeicherelement, das randseitig entsprechende Eingriffsöffnungen aufweist, von Hand gefasst und aus dem Aufnahmeraum herausgehoben werden kann. An allen Innenwandungen des Innenmantels sind ebenfalls reihum plattenförmige Latentwärmespeicherelemente angeordnet. Diese stehen randseitig unten auf dem am Innenboden angeordneten Latentwärmespeicherelement auf. Rückseitig sind die den Innenwandungen des Innenmantels zugeordneten Latentwärmespeicherelemente mit Vorsprüngen unterschiedlicher Höhe versehen, so dass ihre wirksamen Außenflächen leicht konisch auseinander verlaufen, die Innenflächen aber exakt parallel zueinander verlaufen. Dadurch ist es möglich, dass von oben auf den randseitig angeordneten Latentwärmespeicherelementen ein weiteres, als eine Art Deckel wirkendes Latentwärmespeicherelement aufliegen kann, dessen Außenabmessungen - Länge und Breite - den Außenabmessungen des unten am Innenboden befindlichen Latentwärmespeicherelementes entsprechen.

Bei dem bekannten Transportbehältersystem sind die beiden oben und unten am bzw. im Aufnahmeraum angeordneten Latentwärmespeicherelemente in den Außenabmessungen identisch. Sie unterscheiden sich aber in den Außenabmessungen von den randseitig angeordneten Latentwärmespeicherelementen. Bei rechteckiger Ausführung des Innenbehälters sind die seitlich angeordneten Latentwärmespeicherelemente untereinander auch wieder paarweise unterschiedlich.

Das bekannte, zuvor erläuterte Transportbehältersystem ist vergleichsweise aufwendig. Es müssen insbesondere mindestens zwei verschiedene Größen von Latentwärmespeicherelementen, und dies jeweils paarweise, eingesetzt werden. Ein solches Transportbehältersystem ist für den auf größtmögliche Effizienz angelegten Warenkreislauf beispielsweise im Bereich der pharmazeutischen Produkte vergleichsweise aufwendig und teuer.

Ein weiteres Transportbehältersystem geht aus der JP S5399667 U hervor. Dieses weist einen Außenbehälter auf, der ein wannenförmiges Unterteil und einen das Unterteil an der offenen Seite verschließenden Deckel aufweist. Am Deckel ist ein Deckelkörper angeordnet, der auf dem Außenbehälter aufgesetzt wird. Im Deckelkörper ist ein Kühlkörper aufgenommen. Dabei ist der Deckelkörper mit Vorsprüngen versehen, auf denen der Kühlkörper zur Auflage bringbar ist

Aus der US 6,244,458 B1 geht ein Container hervor, der einen Boden, Seitenwände und einen Deckel aufweist. Der Deckel hat eine äußere Schale und eine innere Auskleidung, zwischen denen ein Vakuumisolationspaneel angeordnet ist. Die äußere Schale und die innere Auskleidung sind mittels einer Schweißperle die eine wasserundurchlässige Dichtung bildet, miteinander fest verbunden.

Die US 4,065,336 offenbart einen Wärmespeichercontainer mit einem Deckel, der lösbar ist, um in den Innenraum des Containers zu gelangen.

Aus der BE 433 648 A geht ein tragbarer Koffer mit einer Vordertür hervor. Der tragbare Koffer hat ein äußeres Gehäuse bestehend aus einer oberen Wand, einer unteren Wand, Seitenwänden und inneren Wänden. Zwischen den Seitenwänden und den inneren Wänden ist ein Wärmeisolator angeordnet. Zwischen der oberen Wand, der unteren Wand und den inneren Wänden befindet sich ein Hohlraum. In dem Hohlraum ist eine Kammer angeordnet, die durch Isolatoren und Wände begrenzt ist. Die Kammer kann bei geöffneter Vordertür aus dem Koffer herausgenommen und wieder eingesetzt werden. In einem oberen Bereich der Kammer ist ein Behälter mit einem Kältegemisch angeordnet, und zwar auf einem Gitter, das auf einander gegenüber angeordneten, nach innen ragenden Vorsprüngen liegt. Alternativ kann ein Behälter eine heiße Flüssigkeit beinhalten. Dann ist der Behälter auf der einen Boden bildenden Wand angeordnet.

Aus der JP 2013-085550 A geht ein Wärmespeichercontainer mit einem Behälter und einem Deckel hervor. Der Deckel ist schwenkbar am Behälter angeordnet.

Die GB 2523726 A offenbart einen Behälter zur Wärmedämmung. Der Behälter hat einen Deckel mit einer Tasche als Aufnahme für ein Vakuumisolationspaneel ein Schutzelement und ein PCM-Paneel. Die Tasche ist nach unten hin nicht durch den Deckel begrenzt.

Die JP S59150763 U betrifft ein Transportbehältersystem, das einen Außenbehälter und einen Deckel aufweist. Die Außenbehälter sind so ausgebildet, dass sie aufeinander gestapelt werden können.

Die JP 4778856 B2 offenbart einen Deckel für einen Transportbehälter, wobei der Deckel einen Deckelkorpus mit einer Aufnahme für mindestens ein Vakuumisolationspaneel aufweist.

Aus der US 4 528 439 A geht ein Wärmespeichercontainer mit einem Behälter und einem Deckel hervor.

Der Lehre liegt das Problem zugrunde, die bekannten, zuvor erläuterten Transportbehältersysteme zu vereinfachen und kostengünstiger zu machen.

Das zuvor aufgezeigte Problem ist bei dem Transportbehältersystem durch die Merkmale von Anspruch 1 dadurch gelöst.

Dabei ist vorgesehen, dass der Innenbehälter am oberen Rand des Innenmantels zumindest an zwei einander gegenüberliegenden Seiten jeweils mindestens einen nach innen ragenden Vorsprung aufweist, dass der lichte Abstand zwischen den einander gegenüber angeordneten Vorsprüngen etwas geringer ist als die entsprechende Innenabmessung - Länge oder Breite - des Innenbodens im Aufnahmeraum, so dass die Vorsprünge eine Auflage für ein Latentwärmespeicherelement bilden, d. h. ein Latentwärmespeicherelement mit einer entsprechenden Außenabmessung auf diesen Vorsprüngen ablegbar ist.

Erfindungsgemäß ist der Innenbehälter des Transportbehältersystems so konstruiert, dass wie im bekannten Transportbehältersystem oben und unten am bzw. im Aufnahmeraum zwei Latentwärmespeicherelemente mit zueinander identischen Außenabmessungen eingesetzt werden können. Dies ist allerdings möglich, ohne im Aufnahmeraum noch weitere Latentwärmespeicherelemente anordnen zu müssen. Das erfindungsgemäße Transportbehältersystem kommt mit genau zwei Latentwärmespeicherelementen, einem am Boden des Aufnahmeraums und einem an der oberen, offenen Seite des Aufnahmeraums, die später durch einen Deckel verschlossen wird, aus. Diese beiden Latentwärmespeicherelemente haben dieselben Außenabmessungen. Es handelt sich also um ein und denselben Typ Latentwärmespeicherelement. Das ist dementsprechend besonders kostengünstig.

In den Rahmen der Lehre fällt es auch, wenn jedes einzelne Latentwärmespeicherelement seinerseits wieder aus mehreren Teil-Latentwärmespeicherelementen besteht. Beispielsweise kann ein Latentwärmespeicherelement einer bestimmten Länge und einer bestimmten Breite aus zwei Teil-Latentwärmespeicherelementen derselben Länge aber der lediglich halben Breite zusammengesetzt sein. In diesem Fall könnte man beispielsweise mit insgesamt vier zueinander identischen Teil-Latentwärmespeicherelementen, zwei unten und zwei oben, arbeiten.

Erfindungsgemäß wird durch die Vorsprünge am oberen Rand des Innenmantels des Innenbehälters eine Auflage für ein zweites Latentwärmespeicherelement am oberen Ende des Aufnahmeraums geschaffen, ohne die Zugänglichkeit des Aufnahmeraums von oben, nach Entfernen des dortigen Latentwärmespeicherelements, substantiell zu beeinträchtigen.

Die Temperaturkonstanz im Aufnahmeraum eines erfindungsgemäßen Transportbehältersystems reicht für klassische Warenverteilkreisläufe wie beispielsweise in der pharmazeutischen Industrie aus, hierfür reichen die im Rahmen der Lehre der Erfindung verwendeten zwei Latentwärmespeicherelemente am Aufnahmeraum aus. Es kann auf an den Innenwandungen des Innenmantels angeordnete Latentwärmespeicherelemente verzichtet werden, das Transportbehältersystem ist somit sehr einfach und kostengünstig.

Die erfindungsgemäße Konstruktion schließt es allerdings letztlich auch nicht aus, an einer oder mehreren Innenwandungen des Innenmantels Latentwärmespeicherelemente anzuordnen. Dies kann eine Option sein, wenn sich eine sehr langanhaltende Temperaturkonstanz im Aufnahmeraum als notwendig erweist und/oder die Wärmelast durch das Transportgut besonders hoch sein sollte.

Bevorzugte Ausgestaltungen und Weiterbildungen des erfindungsgemäßen Transportbehältersystems sind Gegenstand der auf das Transportbehältersystem bezogenen Unteransprüche.

Gegenstand der Erfindung ist auch ein Innenbehälter, bei dem das zuvor aufgezeigte Problem durch die Merkmale des Anspruchs 8 gelöst wird. Ein solcher Innenbehälter ist geeignet zur Verwendung für ein Transportbehältersystem der in Rede stehenden Art.

Bevorzugte Ausgestaltungen und Weiterbildungen des erfindungsgemäßen Innenbehälters sind Gegenstand der auf den Innenbehälter selbst bezogenen Unteransprüche.

Gegenstand der Erfindung ist auch ein Deckel für einen Transportbehälter mit den Merkmalen des Anspruchs 13. Wesentlich für diesen Deckel ist die Aufnahme im Deckelkorpus, in der mindestens ein Vakuumisolationspaneel untergebracht werden kann. Dadurch erhöht sich die Wärmedämmung, die ein solcher Deckel gewährleisten kann. Der Deckelkorpus besteht aus zwei miteinander verbundenen Halbschalen, zwischen denen die Aufnahme ausgebildet ist, in der, so vorhanden, das Vakuumisolationspaneel angeordnet ist. Die Halbschalen sind lösbar miteinander verbunden und identisch ausgeführt.

Bevorzugte Ausgestaltungen und Weiterbildungen des erfindungsgemäßen Deckels sind Gegenstand der auf den Deckel bezogenen Unteransprüche.

Im Folgenden wird die Erfindung nun anhand einer lediglich bevorzugte Ausführungsbeispiele darstellenden Zeichnung näher erläutert. In der Zeichnung zeigt
- Fig. 1: in perspektivischer Ansicht ein Transportbehältersystem mit geschlossenem Deckel, hier in der konkreten Ausgestaltung einer RDS-Box,
- Fig. 2: die RDS-Box aus Fig. 1 mit geöffnetem Deckel und darin erkennbaren Innenbehälter,
- Fig. 3: den Innenbehälter (Transportbehälter) aus Fig. 1 für sich in einer perspektivischen Sprengdarstellung in Verbindung mit zwei plattenförmigen Latentwärmespeicherelementen,
- Fig. 4: den Innenbehälter (Transportbehälter) aus Fig. 3 im Querschnitt mit eingesetzten Latentwärmespeicherelementen,
- Fig. 5: in einer Fig. 4 entsprechenden Darstellung die Anordnung von Vakuumisolationspaneelen am Innenbehälter (Transportbehälter), wobei das Unterteil des Außenbehälters angedeutet ist,
- Fig. 6: in einer Fig. 4 entsprechenden Darstellung ein modifiziertes Ausführungsbeispiel eines erfindungsgemäßen Innenbehälters (Transportbehälter),
- Fig. 7: im Schnitt ein bevorzugtes Ausführungsbeispiel eines erfindungsgemäßen Deckels für einen Transportbehälter der in Rede stehenden Art.

Fig. 1 zeigt zunächst schematisch ein Beispiel eines Transportbehältersystems mit einem Außenbehälter 1, der aus einem wannenförmigen, einen Boden 2 und einen Mantel 3 aufweisenden Unterteil 4 und einem das Unterteil 4 an der offenen Seite verschließenden Deckel 5 besteht. Im dargestellten Ausführungsbeispiel ist der Deckel 5 zweiteilig ausgeführt und beide Teile des Deckels 5 sind seitlich am oberen Rand des Unterteils 4 des Außenbehälters 1 schwenkbar angelenkt.

Fig. 2 lässt den Außenbehälter 1 mit geöffnetem Deckel 5, d. h. also zwei seitlich aufgeklappten Teilen des Deckels 5, erkennen. In Fig. 2 sieht man in das Innere des Unterteils 4 des Außenbehälters 1 hinein und stellt fest, dass sich im Unterteil 4 eingesetzt ein wannenförmiger Innenbehälter 6 befindet.

Wesentlich für die Lehre der Erfindung ist der Deckel 5 zunächst nicht, die Erfindung betrifft zunächst primär das Unterteil 4 des Außenbehälters 1 mit dem darin angeordneten Innenbehälter 6.

Der Außenbehälter 1 besteht aus einem steifen, widerstandsfähigen Material, hier aus einem gegebenenfalls faserverstärkten Kunststoff. Der Außenbehälter 1 soll das Transportgut im Inneren des Transportbehältersystems schützen, wenn das Transportbehältersystem beispielsweise auf Förderbändern gefördert wird oder in den Laderaum von Fahrzeugen hineingeladen oder aus diesen herausgenommen wird. Der Innenbehälter 6 hingegen hat im Wesentlichen die Funktion, das Transportgut im Inneren sicher zu transportieren und für die Wärmeisolierung des Transportgutes zu sorgen.

Fig. 3 zeigt den Innenbehälter 6 für das erfindungsgemäße Transportbehältersystem in einer perspektivischen Sprengdarstellung. Ein solcher Innenbehälter 6 ist mit einem anderen Außenbehälter oder einer Verpackung verwendbar. Das reflektieren die eigenständigen Ansprüche 8 bis 12.

Der Innenbehälter 6 ist wannenförmig ausgeführt und hat einen Innenboden 7 und einen Innenmantel 8. Dadurch bildet der Innenbehälter 6 einen nach oben offenen Aufnahmeraum 9, in dem Transportgut transportiert werden kann.

Fig. 4 zeigt einen Querschnitt durch den Innenbehälter 6. Daraus lässt sich erkennen, dass die Wandungen des Innenmantels 8 hier praktisch parallel zueinander verlaufen. Aus herstellungstechnischen Gründen, insbesondere zum Entformen des Innenbehälters 6 aus einem entsprechenden Werkzeug, kann es sich aber auch als zweckmäßig erweisen, dass die Wandungen des Innenmantels 8 vom Innenboden 7 ausgehend leicht konisch auseinander verlaufen.

Aus Fig.3 in Verbindung mit Fig. 4 kann man ableiten, dass der Innenboden 7 im Aufnahmeraum 9 bestimmte Innenabmessungen aufweist, nämlich eine bestimmte lichte Länge, in Fig. 3 und 4 von links nach rechts zu messen, und eine bestimmte lichte Breite, in Fig. 3 von hinten nach vorn zu messen, aufweist.

Fig. 3 lässt in Verbindung mit Fig. 4 ebenfalls erkennen, dass im Aufnahmeraum 9 auf dem Innenboden 7 des Innenbehälters 6 ein plattenförmiges Latentwärmespeicherelement 10 angeordnet ist (Fig. 4). Aus Fig. 4 entnimmt man, dass die Außenabmessungen des am Innenboden 7 angeordneten Latentwärmespeicherelementes 10 im Wesentlichen den Innenabmessungen des Innenbodens 7 im Aufnahmeraum 9 entsprechen. Also wird man im Normalfall die Außenabmessungen des Latentwärmespeicherelementes 10 so wenig wie möglich geringer als die Innenabmessungen des Innenbodens 7 im Aufnahmeraum 9 wählen. Das Latentwärmespeicherelement 10 soll dort gut eingesetzt, nötigenfalls aber auch ohne große Probleme wieder entnommen werden können. Bei einem relativ leicht elastisch verformbaren Material des Innenmantels 8 des Innenbehälters 6 kann das Latentwärmespeicherelement 10 durchaus auch etwas in den Innenbehälter 6 hinein gedrückt werden, um am Innenboden 7 des Innenbehälters 6 letztlich anzuliegen (Presssitz).

Für Details eines plattenförmigen Latentwärmespeicherelementes wie des Latentwärmespeicherelementes 10 wird hier zur Vermeidung unnötiger Längen auf den Stand der Technik verwiesen, insbesondere auf die bereits oben genannte EP 2 700 891 A2, aber auch auf die DE 20 2014 004 515 U1, die auf die Anmelderin der vorliegenden Anmeldung selbst zurückgeht. Latentwärmespeicherelemente der in Rede stehenden Art gibt es mittlerweile für eine Fülle von Zieltemperaturen. Die gewünschte Zieltemperatur sollte dem zu transportierenden Transportgut entsprechen. Im Anwendungsfeld von Pharmazeutika beträgt die gewünschte Transport- und Lagertemperatur einige Grad °C. Das Latentwärmespeicherelement bzw. die Latentwärmespeicherelemente sorgt bzw. sorgen dafür, dass sich im Aufnahmeraum 9, der zumindest durch den Innenbehälter 6 thermisch isoliert ist, eine stabile Temperatur im gewünschten Bereich der Zieltemperatur ausbildet.

Aus Fig. 3 und 4 ergibt sich weiter, dass der Innenbehälter 6 am oberen Rand des Innenmantels 8 an zwei einander gegenüberliegenden Seiten jeweils einen nach innen ragenden Vorsprung 11 aufweist. Der lichte Abstand zwischen den einander gegenüber angeordneten Vorsprüngen 11 ist etwas geringer als die entsprechende Innenabmessung - Länge oder Breite - des Innenbodens 7 im Aufnahmeraum 9. Die Vorsprünge 11 bilden so eine Auflage für ein Latentwärmespeicherelement 10 mit den entsprechenden Außenabmessungen.

In Fig. 3 und Fig. 4 sieht man das erste Latentwärmespeicherelement 10, das am Innenboden 7 im Aufnahmeraum 9 angeordnet ist, unten und das zweite Latentwärmespeicherelement 12 mit identischen Abmessungen wie das erste Latentwärmespeicherelement 10 oben, auf den in Fig. 4 links und rechts erkennbaren Vorsprüngen 11 abgelegt.

In Fig. 3 und 4 sieht man, dass der Aufnahmeraum 9 im Innenbehälter 6 mittels der beiden Latentwärmespeicherelementen 10, 12 wirkungsvoll temperiert werden kann, ohne am Innenmantel 8 des Innenbehälters 6 weitere Latentwärmespeicherelemente anordnen zu müssen. Man kommt als mit einem Typ von Latentwärmespeicherelement aus, das in diesem Innenbehälter 6 zweifach eingesetzt wird, nämlich als erstes Latentwärmespeicherelement 10 am Innenboden 7 und als zweites Latentwärmespeicherelement 12 am oberen Rand des Innenmantels 8 des Innenbehälters 6. Damit hat man für den erfindungsgemäßen Einsatzbereich des Transportbehältersystems eine konstruktiv einfache und damit kostenmäßig deutlich verbesserte Lösung gefunden.

Da sich die Vorsprünge 11 lateral in hinreichendem Abstand voneinander befinden, kann man bei entsprechend ausreichender Höhe des Aufnahmeraumes 9 im Innenbehälter 6 das erste Latentwärmespeicherelement 10 ohne Weiteres nach oben aus dem Aufnahmeraum 9 entnehmen, indem man es im Aufnahmeraum 9 schräg stellt und dann nahe der Diagonalposition durch die Öffnung zwischen den beiden Vorsprüngen 11 nach oben herauszieht.

In Fig. 3 und 4 sieht man genau zwei Vorsprünge 11, die einander gegenüber an den beiden Schmalseiten des hier rechteckig ausgeführten Innenbehälters 6 angeordnet sind. Grundsätzlich könnte man die Vorsprünge 11 an den Längsseiten vorsehen oder Vorsprünge an allen vier Seiten. Die Anordnung von genau zwei Vorsprüngen 11 einander gegenüber an den Schmalseiten hat aber handhabungstechnisch die meisten Vorteile.

Die Vorsprünge 11, die einander gegenüber angeordnet sind, müssen nicht die volle Länge der entsprechenden Seite des Innenbehälters 6 einnehmen. Sie können sich jeweils nur über einen Teil der Länge erstrecken oder es können jeweils mehrere Vorsprünge 11, gleichmäßig oder nicht gleichmäßig angeordnet, vorgesehen sein. Wesentlich ist lediglich, dass mittels jeweils mindestens eines nach innen ragenden Vorsprungs 11 an der entsprechenden Seite des Innenbehälters 6 hier eine Auflage für das Latentwärmespeicherelement 10 gegeben ist.

Es kommt auf das Material des Innenbehälters 6 an, ob man die Vorsprünge 11 am Innenmantel 8 innen anformen oder anderweit anbringen, insbesondere ankleben, kann. Hierfür gibt es eine Vielzahl von dem Fachmann bekannten Möglichkeiten.

Alternativ können die Vorsprünge 11 am Innenmantel 8 auch lösbar angebracht sein. Beispielsweise kann man einen Vorsprung 11 in das Kunststoffmaterial des Innenmantels 8 des Innenbehälters 6 einklemmen oder einstecken in eine dort ggf. vorhandene Aufnahme.

Wenn die Vorsprünge 11 am Innenmantel 8 lösbar angebracht sind, so kann man zunächst das untere Latentwärmespeicherelement 10 in den Aufnahmeraum 9 des Innenbehälters 6 einlegen und dann erst die Vorsprünge 11 an den entsprechend vorgesehenen Stellen beispielsweise einstecken.

Wie dargestellt wäre es also für das Einbringen des unteren Latentwärmespeicherelementes 10 in den Aufnahmeraum 9 des Innenbehälters 6 besonders zweckmäßig, wenn die Vorsprünge 11 bei diesem Vorgang nicht vorhanden wären.

In einer in Fig. 6 dargestellten besonders interessanten Variante kann es auch in diesem Fall dabei bleiben, dass die Vorsprünge 11 am Innenmantel 8 innen angeformt, beispielsweise im selben Schaum-Spritzgussverfahren hergestellt worden sind, oder anderweit fest angebracht, insbesondere angeklebt, sind. Bei dieser Variante erreicht man dieses Ergebnis dadurch, dass der Innenmantel 8 zumindest zweigeteilt ist dergestalt, dass ein die Vorsprünge aufweisender oberer Teil 8' des Innenmantels 8 vom restlichen Innenmantel 8 abnehmbar ist. In Fig. 6 sieht man die Trennlinie zwischen dem oberen Teil 8' des Innenmantels 8 und dem unteren wannenförmigen Rest des Innenmantels 8. Der untere wannenförmige Rest des Innenmantels 8 könnte selbst auch wieder aus mehreren Teilen bestehen. Wesentlich ist, dass man den oberen Teil 8' des Innenmantels 8, an dem sich die Vorsprünge 11 einstückig angeformt befinden, abnehmen kann, um das unten am Innenboden 7 befindliche Latentwärmespeicherelement 10 einzulegen. Anschließend setzt man den oberen Teil 8' des Innenmantels 8 wieder auf und hat sogleich die Vorsprünge 11 für das obere Latentwärmespeicherelement 12 am richtigen Platz.

Das in Fig. 3 bis 5 dargestellte Ausführungsbeispiel zeigt eine weitere Konstruktion, bei der ebenfalls die Vorsprünge 11 am Innenbehälter 6 beim Einlegen des unteren Latentwärmespeicherelements 10 nicht stören. Bei der in Fig. 2 bis 5 dargestellten Konstruktion ist man vom Material des Innenmantels 8 des Innenbehälters 6 unabhängig. Hier ist nämlich vorgesehen, dass die Vorsprünge 11 an einem vom Innenbehälter 6 getrennten Einsatzrahmen 13 ausgebildet sind. Der Einsatzrahmen 13 ist auf irgendeine Weise mit dem Innenbehälter 6 verbunden oder jedenfalls diesem gegenüber in einer bestimmten vorgegebenen Position angeordnet.

Im dargestellten und bevorzugten Ausführungsbeispiel ist am oberen Rand des Innenmantels 8 eine Aufnahme 14 für den Einsatzrahmen 13 ausgebildet und der Einsatzrahmen 13 ist in der Aufnahme 14 am Innenbehälter 6 angeordnet. Auch hier kann man den Einsatzrahmen 13 in der Aufnahme 14 lose einsetzen oder, bei entsprechend elastischem Material des Innenmantels 8 des Innenbehälters 6 und/oder des Einsatzrahmens 13 selbst, kann man eine Art Presssitz realisieren.

In Fig. 3 sieht man den Einsatzrahmen 13 oben für sich dargestellt, in Fig. 4 sieht man den Einsatzrahmen 13 eingesetzt in der Aufnahme 14 oberen Rand des Innenmantels 8 des Innenbehälters 6. Am Einsatzrahmen 13 sind die nach innen lateral ragenden Vorsprünge 11 ausgebildet, nämlich einstückig ausgeformt. Auf diesen liegt in Fig. 4 das zweite Latentwärmespeicherelement 12 auf. In Fig. 4 sieht man unten am Innenboden 7 im Aufnahmeraum 9 das erste Latentwärmespeicherelement 10 liegen. Es hat dieselben Außenabmessungen wie das zweite Latentwärmespeicherelement 12. In Fig. 3 sieht man an den beiden Latentwärmespeicherelementen 10, 12 jeweils passende Eingriffsausformungen 15, so dass man die Latentwärmespeicherelemente 10, 12 leicht aus dem Innenbehälter 6 bzw. dem Einsatzrahmen 13 herausnehmen kann.

Außerdem sieht man in Fig.3, dass die äußeren Flächen der Latentwärmespeicherelemente 10, 12 möglichst glatt ausgeführt sind. Das dient der eventuell auch gewünschten Handhabbarkeit der Latentwärmespeicherelemente 10, 12 mittels eines Manipulationsroboters (z.B. mit Unterdruck-Ansaugsystemen).

Der Innenbehälter 6 sollte aus einem Material mit guter Wärmedämmwirkung bestehen, beispielsweise aus expandiertem Polystyrol (EPS), expandierten Polypropylen (EPP), aus Polyurethan (PU) oder aus Polyethylen, kombiniert mit EPS, EPP, PU, um nur einige Beispiele zu nennen. Im dargestellten und bevorzugten Ausführungsbeispiel ist dabei vorgesehen, dass der Innenbehälter 6 als Spritzgussteil aus Kunststoff, hier aus dickwandig geschäumtem Kunststoff, und ganz konkret aus expandiertem Polypropylen (EPP) ausgeführt ist. Für das Herstellen von Bauteilen aus dickwandig geschäumtem Kunststoff gibt es verschiedene Verfahren, beispielsweise die Verbindung aus Schaumextrusion und Formteilprozess, das Thermoplast-Schaumguss-Verfahren (TSG), das PUR-Schäumen und weitere Verfahren, die im Stand der Technik bekannt sind.

Grundsätzlich ist es möglich, jedoch hier nicht dargestellt, dass der Innenbehälter 6 passgenau in das Unterteil 4 des Außenbehälters 1 eingesetzt ist. In diesem Fall wird die Wärme-Isolationswirkung primär durch den Innenbehälter 6 und nur zu einem geringen Maße durch den Außenbehälter 1 geleistet. Die Wirksamkeit der Latentwärmespeicherelemente 10, 12 steigt allerdings erheblich an, wenn man eine bessere Wärmeisolationswirkung gewährleistet.

Das dargestellte und bevorzugte Ausführungsbeispiel zeigt dazu in Fig. 3 und 4, dass am Mantel 3 und vorzugsweise auch am Boden 2 zwischen dem Innenbehälter 6 und dem Außenbehälter 1 ein Abstand vorhanden ist. In dem Abstandsbereich zwischen Innenbehälter 6 und Außenbehälter 1 kann man zusätzliche Werkstoffe zur Wärmeisolierung einsetzen. Fig. 5 zeigt hierbei, dass in diesem Fall im Abstand zwischen den Innenbehälter 6 und dem Außenbehälter 1 mindestens ein Vakuumisolationspaneel 16 angeordnet ist.

Auch für Vakuumisolationspaneele darf auf den Stand der Technik aus der EP 2 700 891 A2 und der DE 20 2014 004 515 U1 verwiesen werden. Dort werden Beispiele für die Gestaltung von Vakuumisolationspaneelen gegeben. Weitere Informationen zu Vakuumisolationspaneelen ergeben sich auch aus der WO 2004/104498 A2.

Besonders wirkungsvoll ist es, wenn sowohl am Boden 2 als auch am Mantel 3 des Außenbehälters 1 innen jeweils entsprechende Vakuumisolationspaneele 16 angeordnet sind, so dass der komplette Raum zwischen Innenbehälter 6 und Außenbehälter 1 durch Vakuumisolationspaneele 16 ausgefüllt ist.

Fig. 4 und 5 lassen eine weitere Besonderheit eines bevorzugten Innenbehälters 6 erkennen, nämlich dergestalt, dass der Innenbehälter 6 am oberen Rand einen nach außen über den Innenmantel 8 hinausreichenden umlaufenden Kragen 17 aufweist, durch den der Abstand zwischen dem Innenbehälter 6 und dem Außenbehälter 1 überdeckt ist. Einen solchen Kragen 17 gibt es im Prinzip bereits im Transportbehältersystem, von dem die vorliegende Erfindung ausgeht. Nach weiter bevorzugter Lehre der Erfindung wird aber der Kragen 17 hier besonders genutzt, nämlich dadurch, dass am Kragen 17 unterseitig eine Aufnahmenut 18 für den Rand mindestens eines Vakuumisolationspaneels 16 ausgebildet ist. Man sieht in Fig. 5, dass man Vakuumisolationspaneele 16 in der Aufnahmenut 18 am Innenbehälter 6 vorpositionieren kann. Man kann dadurch die Vakuumisolationspaneele 16 gemeinsam mit dem Innenbehälter 6 besser handhaben, wenn man den Innenbehälter 6 in den Außenbehälter 1 einsetzt.

Fig. 3 und 4 lassen ferner noch eine Besonderheit erkennen dergestalt, dass am Kragen 17 eine außen umlaufende Dichtungslippe 19 angeformt ist, deren Außenabmessungen so gewählt sind, dass der im Unterteil 4 des Außenbehälters 1 eingesetzte Innenbehälter 6 hier im Presssitz sitzt. Mit der Dichtungslippe 19 am Kragen 17 des Innenbehälters 6 bekommt man eine saubere Abdichtung des Innenbehälters 6 gegenüber dem Außenbehälter 1. Damit wird vermieden, dass Schadstoffe in den Raum zwischen Innenbehälter 6 und Außenbehälter 1 eindringen, insbesondere kleinere Feststoffe, die die dort befindlichen Vakuumisolationspaneele 16 sonst beschädigen könnten.

Das Eintreten von Schadstoffen in den Raum zwischen Innenbehälter 6 und Außenbehälter 1 kann man im Grundsatz auch auf andere Art verhindern, beispielsweise indem man am oberen Rand Innenbehälter 6 und Außenbehälter 1 miteinander verklebt oder beispielsweise durch einen Klebestreifen den Spalt dauerhaft verschließt.

Fig. 3 und 4 zeigen eine weitere Besonderheit eines bevorzugten Ausführungsbeispiels eines erfindungsgemäßen Transportbehältersystems, nämlich dass der Innenbehälter 6 einen eigenen Innendeckel 20 aufweist. Das dargestellte und bevorzugte Ausführungsbeispiel zeigt dabei, dass der Innenbehälter 6 am oberen Rand des Innenmantels 8 eine umlaufende Aufnahme 21 für den Innendeckel 20 aufweist, in die der Innendeckel 20 passgenau einsetzbar bzw. eingesetzt ist. Schließlich zeigt Fig. 4 im Schnitt, dass im dargestellten und bevorzugten Ausführungsbeispiel auch am Innendeckel 20 ein Vakuumisolationspaneel 22 angeordnet ist, und zwar in einer dort vorgesehenen Aufnahme 23. Die Aufnahme 23 befindet sich am Innendeckel 20 auf der Unterseite, die dem Aufnahmeraum 9 im Innenbehälter 6 zugewandt ist. Alternativ könnte man vorsehen, die Aufnahme an der Oberseite des Innendeckels anzuordnen und so das Vakuumisolationspaneel an der Oberseite des Innendeckels zu positionieren. Die Anordnung an der Unterseite des Innendeckels 20 ist aber für das Vermeiden von Beschädigungen am Vakuumisolationspaneel 22 günstiger.

Fig. 7 zeigt eine weitere Besonderheit, der eigenständige erfinderische Bedeutung zukommt, nämlich für sich einen Innendeckel 20 in einem bevorzugten Ausführungsbeispiel, der ggf. für einen Transportbehälter 6 bzw. Innenbehälter 6 gemäß der Erfindung eingesetzt werden kann, aber auch ansonsten eine besonders bevorzugte Konstruktion darstellt. Bei diesem Deckel ist die bereits oben diskutierte Aufnahme 23 für ein Vakuumisolationspaneel 22 vorgesehen.

Erfindungsgemäß ist bei dem in Fig. 7 dargestellten Ausführungsbeispiel vorgesehen, dass der Deckelkorpus aus zwei miteinander verbundenen Halbschalen 20', 20 " besteht, zwischen denen die Aufnahme 23 ausgebildet ist, in der, so vorhanden, das Vakuumisolationspaneel 22 angeordnet ist.

Im Prinzip können die Halbschalen 20', 20" des Deckelkorpus des Innendeckels 20 dann, wenn sich das Vakuumisolationspaneel 22 in der Aufnahme 23 befindet, dauerhaft miteinander verbunden werden, beispielsweise also verklebt werden. Dann allerdings kann man das Vakuumisolationspaneel 22 nicht auswechseln, wenn es einmal defekt sein sollte. Erfindungsgemäß ist daher bei dem dargestellten Ausführungsbeispiel vorgesehen, dass die Halbschalen 20', 20" lösbar miteinander verbunden sind, insbesondere miteinander kraftschlüssig verklemmt und/oder formschlüssig verrastet sind. Im dargestellten Ausführungsbeispiel befinden sich an den beiden Halbschalen 20', 20" Nut-/FederVerbindungen, die als Presssitze und/oder als Rastverbindungen ausgeführt sind. Durch Zusammenstecken der beiden Halbschalen 20', 20" werden diese lösbar miteinander verbunden.

Die zuvor erläuterte Konstruktion ist besonders zweckmäßig bei Ausführung der beiden Halbschalen 20', 20" des Innendeckels 20 aus einem geschäumten Kunststoff realisierbar.

Das dargestellte Ausführungsbeispiel gemäß der Erfindung zeigt insoweit eine Besonderheit als die beiden Halbschalen 20', 20" in der in Fig. 7 gezeigten Darstellung rotationssymmetrisch zu einer hier mittig liegenden, senkrecht zur Zeichenebene verlaufenden Achse ausgebildet sind. Dadurch ist es möglich, beide Halbschalen 20', 20" identisch auszuführen, also praktisch nur ein Bauteil herzustellen, das dann zur Herstellung des Innendeckels 20 zweimal eingesetzt wird.

### Bezugszeichenliste

- 1: Außenbehälter
- 2: Boden
- 3: Mantel
- 4: Unterteil
- 5: Deckel
- 6: Innenbehälter
- 7: Innenboden
- 8: Innenmantel
- 8': oberer Teil des Innenmantels
- 9: Aufnahmeraum
- 10: erstes Latentwärmespeicherelement
- 11: Vorsprung
- 12: zweites Latentwärmespeicherelement
- 13: Einsatzrahmen
- 14: Aufnahme für 13
- 15: Eingriffsausformungen
- 16: Vakuumisolationspaneel
- 17: Kragen
- 18: Aufnahmenut
- 19: Dichtungslippe
- 20: Innendeckel
- 20': Halbschale
- 20": Halbschale
- 21: Aufnahme für 20
- 22: Vakuumisolationspaneel
- 23: Aufnahme für 22

## Patentansprüche

1. Transportbehältersystem
mit einem Außenbehälter (1) aus einem steifen, widerstandsfähigen Material, der ein wannenförmiges, einen Boden (2) und einen Mantel (3) aufweisendes Unterteil (4) und einen das Unterteil (4) an der offenen Seite verschließenden Deckel (5) aufweist, und
mit mindestens zwei einander gegenüber angeordneten, nach innen ragenden Vorsprüngen (11), wobei der lichte Abstand zwischen den einander gegenüber angeordneten Vorsprüngen (11) so ausgestaltet ist, dass die Vorsprünge (11) eine Auflage für ein Latentwärmespeicherelement (10) bilden, d. h. ein Latentwärmespeicherelement (10) mit einer entsprechenden Außenabmessung auf diesen Vorsprüngen (11) ablegbar ist,
wobei
- das Transportbehältersystem einen in das Unterteil (4) des Außenbehälters (1) eingesetzten, wannenförmigen, einen Innenboden (7) und einen Innenmantel (8) aufweisenden Innenbehälter (6) aufweist,
- der Innenbehälter (6) einen nach oben offenen Aufnahmeraum (9) für Transportgut bildet,
- die Wandungen des Innenmantels (8) parallel zueinander oder vom Innenboden (7) ausgehend leicht konisch auseinander verlaufen,
- der Innenboden (7) im Aufnahmeraum (9) Innenabmessungen, nämlich eine bestimmte lichte Länge und eine bestimmte lichte Breite, aufweist,
- im Aufnahmeraum (9) auf dem Innenboden (7) ein plattenförmiges Latentwärmespeicherelement (10) anordenbar ist,
- die Außenabmessungen eines am Innenboden (7) anordenbaren Latentwärmespeicherelementes (10) maximal im Wesentlichen den Innenabmessungen des Innenbodens (7) im Aufnahmeraum (9) entsprechen können,
- die Vorsprünge (11) am oberen Rand des Innenmantels (8) des Innenbehälters (6) zumindest an zwei einander gegenüberliegenden Seiten angeordnet sind,
- der lichte Abstand zwischen den einander gegenüber angeordneten Vorsprüngen (11) etwas geringer ist als die entsprechende Innenabmessung - Länge oder Breite - des Innenbodens (7) im Aufnahmeraum (9),
- im Aufnahmeraum (9) des Innenbehälters (6) am Innenboden (7) ein erstes Latentwärmespeicherelement (10) angeordnet ist und
- auf den Vorsprüngen (11) ein zweites Latentwärmespeicherelement (12) mit identischen Außenabmessungen wie das erste Latentwärmespeicherelement (10) angeordnet ist.

2. Transportbehältersystem nach Anspruch 1, **dadurch gekennzeichnet,**
**dass** die Vorsprünge (11) am Innenmantel (8) innen angeformt oder anderweit fest angebracht, insbesondere angeklebt, oder lösbar angebracht, insbesondere eingesteckt, sind und
**dass** der Innenmantel (8) zumindest zweigeteilt ist dergestalt, dass ein die Vorsprünge aufweisender oberer Teil (8') des Innenmantels (8) vom restlichen Innenmantel (8) abnehmbar ist.

3. Transportbehältersystem nach Anspruch 1, **dadurch gekennzeichnet,**
**dass** die Vorsprünge (11) an einem vom Innenbehälter (6) getrennten Einsatzrahmen (13) ausgebildet sind,
wobei, vorzugsweise, am oberen Rand des Innenmantels (8) eine Aufnahme (14) für den Einsatzrahmen (13) ausgebildet und der Einsatzrahmen (13) in der Aufnahme (14) am Innenbehälter (6) angeordnet ist.

4. Transportbehältersystem nach einem der Ansprüche 1 bis 3, **dadurch gekennzeichnet,**
**dass** am Mantel (3) und vorzugsweise auch am Boden (2) zwischen dem Innenbehälter (6) und dem Außenbehälter (1) ein Abstand vorhanden ist und dass im Abstand zwischen dem Innenbehälter (6) und dem Außenbehälter (1) mindestens ein Vakuumisolationspaneel (16) angeordnet ist.

5. Transportbehältersystem nach Anspruch 4, **dadurch gekennzeichnet,**
**dass** der Innenbehälter (6) am oberen Rand einen nach außen über den Innenmantel (8) hinausreichenden umlaufenden Kragen (17) aufweist, durch den der Abstand zwischen dem Innenbehälter (6) und dem Außenbehälter (1) überdeckt ist,
wobei, vorzugsweise, am Kragen (17) unterseitig eine Aufnahmenut (18) für den Rand mindestens eines Vakuumisolationspaneels (16) ausgebildet ist.

6. Transportbehältersystem nach Anspruch 5, **dadurch gekennzeichnet,**
**dass** am Kragen (17) eine außen umlaufende Dichtungslippe (19) angeformt ist, deren Außenabmessungen so gewählt sind, dass der im Unterteil (4) des Außenbehälters (1) eingesetzte Innenbehälter (6) hier im Presssitz sitzt.

7. Transportbehältersystem nach einem der Ansprüche 1 bis 6, **dadurch**
**gekennzeichnet,**
**dass** der Innenbehälter (6) einen eigenen Innendeckel (20) aufweist,
wobei, vorzugsweise, der Innenbehälter (6) am oberen Rand des Innenmantels (8) eine umlaufende Aufnahme (21) für den Innendeckel (20) aufweist, in die der Innendeckel (20) passgenau einsetzbar bzw. eingesetzt ist,
wobei, vorzugsweise, am Innendeckel (20) eine Aufnahme (23) für mindestens ein Vakuumisolationspaneel (22) vorhanden ist.

8. Innenbehälter für ein Transportbehältersystem,
wobei der Innenbehälter (6) in ein wannenförmiges, einen Boden (2) und einen Mantel (3) aufweisendes Unterteil (4) eines aus einem steifen, widerstandsfähigen Material bestehenden Außenbehälters (1) des Transportbehältersystems einsetzbar ist,
wobei der Innenbehälter (6) einen Innenboden (7) und einen Innenmantel (8) aufweist und einen Aufnahmeraum (9) für Transportgut bildet,
wobei die Wandungen des Innenmantels (8) parallel zueinander oder vom Innenboden (7) ausgehend leicht konisch auseinander verlaufen und
wobei der Innenboden (7) im Aufnahmeraum (9) Innenabmessungen, nämlich eine bestimmte lichte Länge und eine bestimmte lichte Breite, aufweist,
wobei der Innenbehälter (6) am oberen Rand des Innenmantels (8) zumindest an zwei einander gegenüberliegenden Seiten jeweils einen nach innen ragenden Vorsprung (11) aufweist und
wobei der lichte Abstand zwischen den einander gegenüber angeordneten Vorsprüngen (11) etwas geringer ist als die entsprechende Innenabmessung - Länge oder Breite - des Innenbodens (7),
wobei der Aufnahmeraum (9) nach oben offen ist,
dass im Aufnahmeraum (9) des Innenbehälters (6) am Innenboden (7) ein erstes Latentwärmespeicherelement (10) angeordnet ist und
dass auf den Vorsprüngen (11) ein zweites Latentwärmespeicherelement (12) mit identischen Außenabmessungen wie das erste Latentwärmespeicherelement (10) angeordnet ist.

9. Innenbehälter nach Anspruch 8, **gekennzeichnet durch**
dass die Vorsprünge (11) am Innenmantel (8) innen angeformt oder anderweit fest angebracht, insbesondere angeklebt, oder lösbar angebracht, insbesondere eingesteckt, sind und
dass der Innenmantel (8) zumindest zweigeteilt ist dergestalt, dass ein die Vorsprünge aufweisender oberer Teil (8') des Innenmantels (8) vom restlichen Innenmantel (8) abnehmbar ist.

10. Innenbehälter nach Anspruch 8, **dadurch gekennzeichnet,**
**dass** die Vorsprünge (11) an einem vom Behälter (6) getrennten Einsatzrahmen (13) ausgebildet sind,
wobei, vorzugsweise, am oberen Rand des Innenmantels (8) eine Aufnahme (14) für den Einsatzrahmen (13) ausgebildet und der Einsatzrahmen (13) in der Aufnahme (14) am Innenbehälter (6) angeordnet ist.

11. Innenbehälter nach einem der Ansprüche 8 bis 10, **dadurch gekennzeichnet, dass** der Innenbehälter (6) am oberen Rand einen nach außen über den Innenmantel (8) hinausreichenden umlaufenden Kragen (17) aufweist,
wobei, vorzugsweise, am Kragen (17) unterseitig eine Aufnahmenut (18) für den Rand mindestens eines Vakuumisolationspaneels (16) ausgebildet ist,
wobei, vorzugsweise, am Kragen (17) eine außen umlaufende Dichtungslippe (19) angeformt ist.

12. Innenbehälter nach einem der Ansprüche 8 bis 11, **dadurch gekennzeichnet, dass** der Innenbehälter (6) einen Innendeckel (20) aufweist, wobei, vorzugsweise, der Innenbehälter (6) am oberen Rand des Innenmantels (8) eine umlaufende Aufnahme (21) für den Innendeckel (20) aufweist, in die der
Innendeckel (20) passgenau einsetzbar bzw. eingesetzt ist,
wobei, vorzugsweise, am Innendeckel (20) eine Aufnahme (23) für mindestens ein Vakuumisolationspaneel (22) vorhanden ist.

13. Innendeckel für einen Transportbehälter (1, 6),
wobei der Innendeckel (20) einen Deckelkorpus mit einer Aufnahme (23) für mindestens ein Vakuumisolationspaneel (22) aufweist und
wobei der Deckelkorpus aus zwei miteinander verbundenen Halbschalen (20', 20 ") besteht, zwischen denen die Aufnahme (23) ausgebildet ist, in der, so vorhanden, das Vakuumisolationspaneel (22) angeordnet ist,
wobei die Halbschalen (20', 20") lösbar miteinander verbunden sind,
**dadurch gekennzeichnet, dass**
die Halbschalen (20', 20") identisch ausgeführt sind.

## Claims

1. Transport container system
with an outer container (1) made of a rigid, resistant material, which has a trough-shaped lower part (4) having a bottom (2) and a casing (3) and a lid (5) closing the lower part (4) on the open side, and
with at least two inwardly protruding protrusions (11) arranged opposite one another, the clear distance between the protrusions (11) arranged opposite one another being designed such that the protrusions (11) form a support for a latent heat storage element (10), i.e. a latent heat storage element (10) with a corresponding external dimension can be placed on these protrusions (11),
wherein
- the transport container system has a trough-shaped inner container (6) inserted into the lower part (4) of the outer container (1) and having an inner bottom (7) and an inner casing (8),
- the inner container (6) forms a receiving space (9) for transported goods, the receiving space being open at the top,
- the walls of the inner casing (8) run parallel to each other or diverge slightly conically from the inner bottom (7),
- the inner bottom (7) in the receiving space (9) has internal dimensions, namely a specific clear length and a specific clear width,
- a plate-shaped latent heat storage element (10) can be arranged in the receiving space (9) on the inner bottom (7),
- the external dimensions of a latent heat storage element (10) that can be arranged on the inner bottom (7) can at most correspond substantially to the internal dimensions of the inner bottom (7) in the receiving space (9),
- the protrusions (11) are arranged on the upper edge of the inner casing (8) of the inner container (6) on at least two opposite sides,
- the clear distance between the protrusions (11) arranged opposite each other is slightly less than the corresponding internal dimension - length or width - of the inner bottom (7) in the receiving space (9),
- a first latent heat storage element (10) is arranged in the receiving space (9) of the inner container (6) at the inner bottom (7), and
- a second latent heat storage element (12) with identical external dimensions to the first latent heat storage element (10) is arranged on the protrusions (11).

2. Transport container system according to claim 1, **characterized in that**
the protrusions (11) are integrally formed on the inside of the inner casing (8) or otherwise firmly attached, in particular glued on, or detachably attached, in particular plugged in, and
the inner casing (8) is divided into at least two parts in such a way that an upper part (8') of the inner casing (8) having the protrusions can be detached from the remaining inner casing (8).

3. Transport container system according to claim 1, **characterized in that**
the protrusions (11) are formed on an insert frame (13) separate from the inner container (6),
wherein, preferably, a receptacle (14) for the insert frame (13) is formed at the upper edge of the inner casing (8) and the insert frame (13) is arranged in the receptacle (14) on the inner container (6).

4. Transport container system according to one of claims 1 to 3, **characterized in that**
there is a gap between the inner container (6) and the outer container (1) on the shell (3) and preferably also on the bottom (2), and
at least one vacuum insulation panel (16) is arranged at a distance between the inner container (6) and the outer container (1).

5. Transport container system according to claim 4, **characterized in that** the inner container (6) has a circumferential collar (17) at the upper edge which extends outwards beyond the inner casing (8) and which covers the distance between the inner container (6) and the outer container (1),
wherein, preferably, a receiving groove (18) for the edge of at least one vacuum insulation panel (16) is formed on the underside of the collar (17).

6. Transport container system according to claim 5, **characterized in that**
a sealing lip (19) is formed on the outside of the collar (17), the outer dimensions of which are selected such that the inner container (6) inserted in the lower part (4) of the outer container (1) sits here in the press fit.

7. Transport container system according to one of claims 1 to 6, **characterized in that**
the inner container (6) has its own inner lid (20),
wherein, preferably, the inner container (6) has a circumferential receptacle (21) for the inner lid (20) at the upper edge of the inner casing (8), into which receptacle the inner lid (20) can be inserted or fitted precisely,
wherein, preferably, a receptacle (23) for at least one vacuum insulation panel (22) is provided on the inner lid (20).

8. Inner container for a transport container system,
wherein the inner container (6) can be inserted into a trough-shaped lower part (4), having a bottom (2) and a casing (3), of an outer container (1) of the transport container system, which outer container (1) consists of a rigid, resistant material,
wherein the inner container (6) has an inner bottom (7) and an inner casing (8) and forms a receiving space (9) for transported goods,
wherein the walls of the inner casing (8) extend parallel to one another or slightly conically from the inner bottom (7) and
wherein the inner bottom (7) in the receiving space (9) has internal dimensions, namely a specific clear length and a specific clear width,
wherein the inner container (6) has an inwardly protruding protrusion (11) on the upper edge of the inner casing (8) on at least two opposite sides, and
wherein the clear distance between the protrusions (11) arranged opposite one another is slightly less than the corresponding internal dimension - length or width - of the inner bottom (7),
whereby
the receiving space (9) is open at the top,
a first latent heat storage element (10) is arranged in the receiving space (9) of the inner container (6) on the inner bottom (7), and
a second latent heat storage element (12) with identical external dimensions to the first latent heat storage element (10) is arranged on the protrusions (11).

9. Inner container according to claim 8, wherein
the protrusions (11) are integrally formed on the inside of the inner casing (8) or otherwise firmly attached, in particular glued on, or detachably attached, in particular plugged in, and
the inner casing (8) is divided into at least two parts in such a way that an upper part (8') of the inner casing (8) having the protrusions can be detached from the remaining inner casing (8).

10. Inner container according to claim 8, wherein
the protrusions (11) are formed on an insert frame (13) separate from the container (6),
wherein, preferably, a receptacle (14) for the insert frame (13) is formed at the upper edge of the inner casing (8) and the insert frame (13) is arranged in the receptacle (14) on the inner container (6).

11. Inner container according to one of claims 8 to 10, wherein
the inner container (6) has a circumferential collar (17) at the upper edge which extends outwards beyond the inner casing (8),
wherein, preferably, a receiving groove (18) for the edge of at least one vacuum insulation panel (16) is formed on the underside of the collar (17),
wherein, preferably, an outer circumferential sealing lip (19) is formed on the collar (17).

12. Inner container according to one of claims 8 to 11, wherein
the inner container (6) has an inner lid (20),
wherein, preferably, the inner container (6) has a circumferential receptacle (21) for the inner lid (20) at the upper edge of the inner casing (8), into which receptacle the inner lid (20) can be inserted or fitted precisely,
wherein, preferably, a receptacle (23) for at least one vacuum insulation panel (22) is provided on the inner lid (20).

13. Inner lid for a transport container (1, 6),
wherein the inner lid (20) has a lid body with a receptacle (23) for at least one vacuum insulation panel (22),
wherein the lid body consists of two half shells (20', 20 ") connected to one another, between which the receptacle (23) is formed, in which, if present, the vacuum insulation panel (22) is arranged,
wherein the half-shells (20', 20") are detachably connected to one another,
**characterized in that**
the half shells (20', 20") are designed identically.

## Revendications

1. Système de conteneurs de transport
avec un récipient extérieur (1) en un matériau rigide et résistant, qui présente une partie inférieure (4) en forme de cuve, comportant un fond (2) et une enveloppe (3), et un couvercle (5) fermant la partie inférieure (4) sur le côté ouvert, et
avec au moins deux saillies (11) disposées l'une en face de l'autre et faisant saillie vers l'intérieur, la distance libre entre les saillies (11) disposées l'une en face de l'autre étant conçue de telle sorte que les saillies (11) forment un support pour un élément d'accumulation de chaleur latente (10), c'est-à-dire qu'un élément d'accumulation de chaleur latente (10) avec une dimension extérieure correspondante peut être déposé sur ces saillies (11),
où
- le système de récipient de transport présente un récipient intérieur (6) en forme de cuve, inséré dans la partie inférieure (4) du récipient extérieur (1), présentant un fond intérieur (7) et une enveloppe intérieure (8),
- le récipient intérieur (6) forme un espace de réception (9) ouvert vers le haut pour des marchandises à transporter,
- les parois de l'enveloppe intérieure (8) sont parallèles les unes aux autres ou s'écartent légèrement en forme de cône en partant du fond intérieur (7),
- le fond intérieur (7) dans l'espace de réception (9) présente des dimensions intérieures, à savoir une longueur libre déterminée et une largeur libre déterminée,
- un élément d'accumulation de chaleur latente (10) en forme de plaque peut être disposé dans l'espace de réception (9) sur le fond intérieur (7),
- les dimensions extérieures d'un élément d'accumulation de chaleur latente (10) pouvant être disposé sur le fond intérieur (7) peuvent correspondre au maximum pour l'essentiel aux dimensions intérieures du fond intérieur (7) dans l'espace de réception (9),
- les saillies (11) sont disposées sur le bord supérieur de l'enveloppe intérieure (8) du récipient intérieur (6) au moins sur deux côtés opposés l'un à l'autre,
- la distance libre entre les saillies (11) disposées l'une en face de l'autre est légèrement inférieure à la dimension intérieure correspondante - longueur ou largeur - du fond intérieur (7) dans l'espace de réception (9),
- un premier élément d'accumulation de chaleur latente (10) est disposé dans l'espace de réception (9) du récipient intérieur (6), au fond intérieur (7), et
- un deuxième élément d'accumulation de chaleur latente (12) ayant des dimensions extérieures identiques à celles du premier élément d'accumulation de chaleur latente (10) est disposé sur les saillies (11).

2. Système de conteneurs de transport selon la revendication 1, **caractérisé en ce que**
les saillies (11) sont formées à l'intérieur sur l'enveloppe intérieure (8) ou sont fixées d'une autre manière, en particulier collées, ou sont fixées de manière amovible, en particulier enfichées, et
que l'enveloppe intérieure (8) est au moins divisée en deux parties de telle sorte qu'une partie supérieure (8') de l'enveloppe intérieure (8) présentant les saillies peut être retirée du reste de l'enveloppe intérieure (8).

3. Système de conteneurs de transport selon la revendication 1, **caractérisé en ce que**
les saillies (11) sont formées sur un cadre d'insertion (13) séparé du récipient intérieur (6),
dans lequel, de préférence, un logement (14) pour le cadre d'insertion (13) est formé sur le bord supérieur de l'enveloppe intérieure (8) et le cadre d'insertion (13) est disposé dans le logement (14) sur le récipient intérieur (6).

4. Système de conteneurs de transport selon l'une quelconque des revendications 1 à 3, **caractérisé en ce que**
il existe un espacement sur l'enveloppe (3) et de préférence aussi sur le fond (2) entre le récipient intérieur (6) et le récipient extérieur (1), et
**en ce qu'**au moins un panneau d'isolation sous vide (16) est disposé à distance entre le récipient intérieur (6) et le récipient extérieur (1).

5. Système de conteneurs de transport selon la revendication 4, **caractérisé en ce que**
le récipient intérieur (6) présente sur le bord supérieur une collerette (17) périphérique s'étendant vers l'extérieur au-delà de l'enveloppe intérieure (8), par laquelle la distance entre le récipient intérieur (6) et le récipient extérieur (1) est recouverte,
dans lequel, de préférence, une rainure de réception (18) pour le bord d'au moins un panneau d'isolation sous vide (16) est formée sur la face inférieure de la collerette (17).

6. Système de conteneurs de transport selon la revendication 5, **caractérisé en ce que**
une lèvre d'étanchéité (19) périphérique extérieure est formée sur la collerette (17), dont les dimensions extérieures sont choisies de telle sorte que le récipient intérieur (6) inséré dans la partie inférieure (4) du récipient extérieur (1) se trouve ici dans le siège de pressage.

7. Système de conteneur de transport selon l'une quelconque des revendications 1 à 6, **caractérisé en ce que**
le récipient intérieur (6) présente son propre couvercle intérieur (20),
dans lequel, de préférence, le récipient intérieur (6) présente sur le bord supérieur de l'enveloppe intérieure (8) un logement périphérique (21) pour le couvercle intérieur (20), dans lequel le couvercle intérieur (20) peut être inséré ou mis en place avec un ajustement précis,
dans lequel, de préférence, un logement (23) pour au moins un panneau d'isolation sous vide (22) est présent sur le couvercle intérieur (20).

8. Récipient intérieur pour un système de récipient de transport,
où le récipient intérieur (6) peut être inséré dans une partie inférieure (4) en forme de cuve, présentant un fond (2) et une enveloppe (3), d'un récipient extérieur (1) du système de récipient de transport, constitué d'un matériau rigide et résistant,
le récipient intérieur (6) présentant un fond intérieur (7) et une enveloppe intérieure (8) et formant un espace de réception (9) pour des marchandises à transporter,
les parois de l'enveloppe intérieure (8) s'étendant parallèlement les unes aux autres ou en s'écartant légèrement en forme de cône à partir du fond intérieur (7) et
dans lequel le fond intérieur (7) dans l'espace de réception (9) présente des dimensions intérieures, à savoir une longueur libre déterminée et une largeur libre déterminée,
le récipient intérieur (6) présentant sur le bord supérieur de l'enveloppe intérieure (8), au moins sur deux côtés opposés l'un à l'autre, respectivement une saillie (11) faisant saillie vers l'intérieur et
la distance libre entre les saillies (11) disposées l'une en face de l'autre étant légèrement inférieure à la dimension intérieure correspondante - longueur ou largeur - du fond intérieur (7),
où
l'espace de réception (9) est ouvert vers le haut,
en ce qu'un premier élément d'accumulation de chaleur latente (10) est disposé dans l'espace de réception (9) du récipient intérieur (6) au fond intérieur (7) et qu'un deuxième élément d'accumulation de chaleur latente (12) ayant des dimensions extérieures identiques à celles du premier élément d'accumulation de chaleur latente (10) est disposé sur les saillies (11).

9. Récipient intérieur selon la revendication 8, **caractérisé par**
les saillies (11) sont formées à l'intérieur sur l'enveloppe intérieure (8) ou sont fixées d'une autre manière, en particulier collées, ou sont fixées de manière amovible, en particulier enfichées, et
que l'enveloppe intérieure (8) est au moins divisée en deux parties de telle sorte qu'une partie supérieure (8') de l'enveloppe intérieure (8) présentant les saillies peut être retirée du reste de l'enveloppe intérieure (8).

10. Récipient intérieur selon la revendication 8, **caractérisé en ce que** les saillies (11) sont formées sur un cadre d'insertion (13) séparé du récipient (6), dans lequel, de préférence, un logement (14) pour le cadre d'insertion (13) est formé sur le bord supérieur de l'enveloppe intérieure (8) et le cadre d'insertion (13) est disposé dans le logement (14) sur le récipient intérieur (6).

11. Récipient intérieur selon l'une des revendications 8 à 10, **caractérisé en ce que** le récipient intérieur (6) présente sur le bord supérieur une collerette (17) périphérique s'étendant vers l'extérieur au-delà de l'enveloppe intérieure (8),
dans lequel, de préférence, une rainure de réception (18) pour le bord d'au moins un panneau d'isolation sous vide (16) est formée sur la face inférieure de la collerette (17),
dans lequel, de préférence, une lèvre d'étanchéité (19) périphérique extérieure est formée sur le col (17).

12. Récipient intérieur selon l'une des revendications 8 à 11, **caractérisé en ce que**,
le récipient intérieur (6) présente un couvercle intérieur (20),
dans lequel, de préférence, le récipient intérieur (6) présente sur le bord supérieur de l'enveloppe intérieure (8) un logement périphérique (21) pour le couvercle intérieur (20), dans lequel le couvercle intérieur (20) peut être inséré ou mis en place avec un ajustement précis,
dans lequel, de préférence, un logement (23) pour au moins un panneau d'isolation sous vide (22) est présent sur le couvercle intérieur (20).

13. Couvercle intérieur pour un récipient de transport (1, 6),
le couvercle intérieur (20) présentant un corps de couvercle avec un logement (23) pour au moins un panneau d'isolation sous vide (22)
le corps de couvercle étant constitué de deux demi-coques (20', 20") reliées entre elles, entre lesquelles est formé le logement (23) dans lequel est disposé, s'il est présent, le panneau d'isolation sous vide (22),
les demi-coques (20', 20") étant reliées entre elles de manière amovible,
**caractérisé en ce que**
les demi-coques (20', 20") sont réalisées de manière identique.
